# EUROPÄISCHE PATENTSCHRIFT

(11) **EP 2 551 078 B1**
(45) Veröffentlichungstag und Bekanntmachung des Hinweises auf die Patenterteilung: **30.04.2014**
(21) Anmeldenummer: 12173613.6
(22) Anmeldetag: 26.06.2012
(51) Int. Cl.: B26D 7/26, B26F 1/38, B31D 1/02, B41F 13/52

(54) **Vorrichtung zum Stanzen mit einstellbarem Zylinderabstand**
Device for stamping with adjustable distance between the rolls
Dispositif d'estampage avec distance réglable entre les cilindres

(30) Priorität: 25.07.2011 DE 102011108505
(43) Veröffentlichungstag der Anmeldung: 30.01.2013
(73) Patentinhaber: Gallus Druckmaschinen GmbH, 35428 Langgöns-Oberkleen (DE)
(72) Erfinder: Demand, Thomas, 35578 Wetzlar (DE)
(74) Vertreter: Fritz, Martin Richard

(56) Entgegenhaltungen:
- EP-A2- 0 899 068
- DE-C1- 19 814 009
- DE-U- 6 602 393
- DE-U1- 29 715 037
- DE-U1-202009 012 625
- US-A- 4 359 919

## Beschreibung

Die Erfindung betrifft eine Vorrichtung zum Stanzen gemäß dem Oberbegriff von Anspruch 1 und eine Schmalbahndruckmaschine gemäß Anspruch 10.

### Stand der Technik

Vorrichtungen zum Stanzen von flachem mehrschichtigem Gut mit Stanzzylinder und Gegenstanzzylinder sind bekannt. Wenigstens eine Schicht des flachen mehrschichtigen Gutes ist dabei in einem vom Stanzzylinder und Gegenstanzzylinder gebildeten Stanzspalt durchstanzbar, ohne alle Schichten vollständig zu durchtrennen, wobei die Breite des Stanzspaltes einstellbar ist.

In dieser Darstellung wird der Ausdruck "stanzen" einerseits im engeren Sinne verwendet, was "durchtrennen", "perforieren" oder "lochen" impliziert, andererseits auch im weiteren Sinne als "prägen", also "verformen" oder "eindrücken" verstanden. Entsprechendes gilt für ähnliche grammatikalische Formen, wie beispielsweise "stanzbar", welches im engeren Sinne als "durchtrennbar", "perforierbar" oder "lochbar" und im weiteren Sinne als "prägbar", "verformbar" oder "eindrückbar" verstanden wird. Nur zur Vereinfachung der Darstellung, aber ohne Einschränkung dieser angesprochenen Konnotationen werden der Ausdruck "stanzen" und ähnliche grammatikalische Formen verwendet. Auch werden nachfolgend die Begriffe "Stanze", "Stanzvorrichtung" und "Stanzmaschine" synonym verwendet.

Beim Stanzen von flachem mehrschichtigem Gut, beispielsweise Selbstklebeetiketten, insbesondere in einer Vorrichtung zum Stanzen in einer Druckmaschine, müssen ein Obermaterial, ein oben liegendes Bedruckstoffmaterial (eigentliches Etikettenmaterial) und eine Klebstoffschicht durchstanzt (insbesondere durchtrennt) werden, ohne ein darunter liegendes Trägermaterial zu verletzen, insbesondere zu durchtrennen. Der Stanzvorgang ist materialabhängig, so dass eine Variation oder Einstellung der Vorrichtung, beispielsweise der Positionen ihrer Komponenten oder der Stanzstärke, derart erfolgen muss, dass in einem Bereich von wenigen Mikrometern bis einigen Zehntel Millimetern die Stanztiefe verändert werden kann. Geläufig erfolgt das Stanzen in einer sogenannten Rotastanze (Rotationsstanzwerk) oder einem Rotapräger (Rotationsprägewerk): In einem zwischen einem Stanzzylinder, welcher eine Stanzform oder eine Prägeform trägt, und einem Gegenstanzzylinder gebildeten Stanzspalt wirkt die Stanzform oder die Prägeform auf das flache mehrschichtige Gut ein, welches eine plastische Änderung in Form einer Durchtrennung oder einer Einprägung erfährt. Das flache mehrschichtige Gut kann insbesondere bahnförmig sein.

Beispielsweise aus dem Dokument DE 6602393 ist bekannt, dass der Stanzzylinder und der Gegenstanzzylinder einer Vorrichtung zum Stanzen über Schmitzringe verfügen können, welche aufeinander abrollen, so dass sich Stanzzylinder und Gegenstanzzylinder aufeinander abstützen. Eine Einstellbarkeit des Stanzspaltes und damit der Stanztiefe kann dadurch erfolgen, dass der Anpressdruck, teilweise unter drastischer Verformung der Schmitzringe, variiert wird. Bei einer Stanzung können aber hohe Kraftspitzen auftreten, die zu einer vorübergehenden Verformung des die Lager tragenden Stanzgestells führen können. Eine Veränderung der Breite des Stanzspaltes, hervorgerufen durch die Verformung, führt aber zu einem schlechten Stanzergebnis. Werden die Schmitzringe mit hohen Anpresskräften vorgespannt, kann ein vorzeitiger Verschleiß von Schmitzringen, Laufflächen und Lagern resultieren.

Nachteilig bei einer derartigen Lösung ist aber, dass die Höhe der Schneiden einer auf dem Stanzzylinder aufgenommen Stanzform oder Prägeform entsprechend der Größe der Schmitzringe und der Höhe des Trägermaterials gewählt sein muss. Mit anderen Worten, das Stanzwerkzeug muss speziell für den Auftrag und die eingesetzte Vorrichtung zum Stanzen angefertigt werden.

Alternativ dazu ist aus dem Dokument DE 297 15 037 U1 bekannt, eine mechanische Feinzustellung mittels auf die Achsen der Stanzzylinder und Gegenstanzzylinder montierter konischer Rollen zu verwirklichen. Die konischen Rollen sind in gegenseitiger Anlage derart, dass mindestens eine der Achsen relativ zur anderen der Achsen gleichzeitig oder korreliert radial und axial verschiebbar, so dass eine Variation der Breite des Stanzspaltes erreicht wird.

Aus dem Dokument US 4,359,919 ist bekannt, weitere Lager für den Stanzzylinder und den Gegenstanzzylinder vorzusehen, welche sich an Anlageflächen in einem Zwischenstück aufeinander abstützen. Eine Anlagefläche eines der zwei sich aufeinander abstützenden Lager ist abgeschrägt ausgeführt und zwischen den Anlageflächen ist ein keilförmiges Element vorgesehen, so dass die Dicke des Zwischenstücks verändert werden kann, indem die Lage des keilförmigen Elements variiert wird.

Es sind des Weiteren mechanische Feinzustellungen bekannt, mit denen der Stanzspalt im Bereich von Mikrometern eingestellt werden kann. Typischerweise ist eine derartige mechanische Feinzustellung mit exzentrisch verstellbaren Schmitzringen realisierbar. Beispielsweise sind derartige Vorrichtungen in den Dokumenten EP 0 899 068 A2 und DE 198 14 009 C 1 offenbart.

Weitere Stanzvorrichtungen gehen aus der DE 10 2005 016 779A1, DE 10 2007 062 936 A1, DE 10 2005 060 587 A1, DE 10 2007 057 188 A1, DE 10 2004 033 032 A1 und DE 29 12 458 OS hervor.

Nachteilig an den Vorrichtungen zum Stanzen, welche eine Einstellung des Abstands von Stanzzylinder und Gegenstanzzylinder ermöglichen, ist, dass dabei nur geringe Verstellwege ermöglicht werden. Es ist daher nicht möglich, die beiden Zylinder so weit voneinander abzustellen, dass eine Stanzregistereinstellung ermöglicht wird. Weiter nachteilig ist, dass zur Leitung des Kraftflusses aufwändig bearbeitete mechanische Komponenten wie hoch beanspruchbare Schmitzringe eingesetzt werden müssen.

### Aufgabenstellung

Aufgabe der vorliegenden Erfindung ist es, eine Vorrichtung zum Stanzen und eine Schmalbahndruckmaschine mit einer solchen Vorrichtung zu schaffen, welche eine einfache und exakte Verstellung des Abstands zwischen Stanzzylinder und Gegenstanzzylinder ermöglicht und so die Nachteile des Standes der Technik zumindest verringert.

Gelöst wird diese Aufgabe durch eine Vorrichtung zum Stanzen mit den Merkmalen von Anspruch 1. Die erfindungsgemäße Vorrichtung, welche insbesondere dem Stanzen von Etiketten dienen kann, besitzt einen um eine Drehachse drehbaren Stanzzylinder und einen um eine Drehachse drehbaren Gegenstanzzylinder. Die Drehachsen von Stanzzylinder und Gegenstanzzylinder sind dabei im Wesentlichen parallel. Der Abstand zwischen dem Stanzzylinder und dem Gegenstanzzylinder ist einstellbar. Erfindungsgemäß wird der Stanzzylinder ortsfest durch eine Spannkraft verspannt; in anderen Worten: der Stanzzylinder wird durch die Wirkung einer Spannkraft in einer ortsfesten Position gehalten. Der Gegenstanzzylinder ist in einer Führung verschieblich gelagert, so dass dessen Position relativ zur Position des Stanzzylinders verändert werden kann. Erfindungsgemäß ist die Vorrichtung zum Stanzen so ausgeführt, dass die Spannkraft und die Führung im Wesentlichen rechtwinklig zueinander ausgerichtet sind. Dies hat den Vorteil, dass hohe Stanzkräfte erzeugt werden können, da diese durch die horizontale Führung des Gegenstanzzylinders in das Gehäuse der Vorrichtung zum Stanzen und damit in das Fundament der Stanzvorrichtung geleitet werden können. Weiter vorteilhaft ist, dass Schmitzringe bzw. Stützwellen zur Leitung des Kraftflusses entfallen können und damit ein einfacherer Aufbau der Vorrichtung zum Stanzen ermöglicht wird.

In einer vorteilhaften Weiterbildung der erfindungsgemäßen Vorrichtung zum Stanzen ist der Stanzzylinder ebenfalls in einer Führung gelagert und die Führungen von Gegenstanzzylinder und Stanzzylinder sind im Wesentlichen rechtwinklig zueinander ausgerichtet.

In einer besonders vorteilhaften und daher bevorzugten Ausführungsform ist die Führung des Gegenstanzzylinders als Horizontalführung ausgeführt. Die Führung des Stanzzylinders kann dabei als Vertikalführung ausgeführt sein. Derart ausgerichtete Führungen sind bevorzugt, da sie einen kurzen Bahnlauf ermöglichen und damit eine reduzierte Makulatur beim Einrichten der Vorrichtung. (Horizontal meint dabei im Wesentlichen parallel zur Grundfläche und Stellfläche der Vorrichtung, vertikal meint die lotrechte Richtung dazu.)

In Weiterbildung der erfindungsgemäßen Vorrichtung weist mindestens eine der Führungen Führungsschienen auf, beispielsweise in Form von Führungsnuten, in welchen die Lager von Stanzzylinder und Gegenstanzzylinder, beispielsweise in Form von Lagerklötzen mit Radiallagern, geführt werden können.

In einer vorteilhaften Weiterbildung der erfindungsgemäßen Vorrichtung zum Stanzen weist diese mindestens einen Antrieb auf zum Verschieben des Gegenstanzzylinders in seiner Führung. In vorteilhafter Weiterbildung kann dabei ein Antrieb zur Feinverstellung oder zur Schnellabstellung des Gegenstanzzylinders ausgeführt sein, oder es kann ein Antrieb zum Einstellen des Registers von Stanzzylinder und Gegenstanzzylinder ausgeführt sein. Schnellabstellung meint ein schnelles außer Wirkung bringen der Zylinder, beispielsweise bei einem Notstop. Es kann sich dabei entweder um mehrere Antriebe oder aber um ein und denselben Antrieb handeln. Während der Verschiebung des Gegenstanzzylinders kann die Stanzkraft dabei in vorteilhafter Weise beibehalten werden.

Die Erfindung betrifft auch eine Schmalbahndruckmaschine, insbesondere eine Etikettendruckmaschine, mit einer wie oben stehend beschriebenen Vorrichtung zum Stanzen.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll an Hand eines Ausführungsbeispiels noch näher erläutert werden. Es zeigen in schematischer Darstellung
- Figur 1: eine erste Ausführungsvariante einer erfindungsgemäßen Vorrichtung zum Stanzen
- Figur 2: eine zweite Ausführungsvariante einer erfindungsgemäßen Vorrichtung zum Stanzen
- Figur 3: eine Weiterbildung der Vorrichtung aus Figur 1
- Figur 4: eine Übersichtsdarstellung einer Druckmaschine mit der erfindungsgemäßen Vorrichtung zum Stanzen

Figur 1 zeigt eine erste Ausführungsform der erfindungsgemäßen Vorrichtung zum Stanzen 10, welche einen Stanzzylinder 1 und einen Gegenstanzzylinder 2 aufweist, welche als Werkzeuge zusammenwirken und eine Bearbeitung des in Transportrichtung T transportierten bahnförmigen Materials 144 (nicht dargestellt) bewirken. Zwischen dem Stanzzylinder 1 und dem Gegenstanzzylinder 2 ist ein Spalt S; d. h. Stanzzylinder und Gegenstanzzylinder 1, 2 sind voneinander beabstandet. Um die Wirkung des Stanzzylinders 1 auf das bahnförmige zu bearbeitende Material 144 zu verändern, kann der Abstand zwischen den Zylindern 1, 2, d. h. der Spalt S, verändert werden. Dazu ist der Gegenstanzzylinder 2 in einer Führung 7, wie durch den Doppelpfeil v dargestellt, verschieblich gelagert. Der Gegenstanzzylinder 2 kann so in horizontaler Richtung entlang der Führung 7 verschoben werden. Diese Verschiebung kann entweder manuell durchgeführt werden oder, wie in der Ausführungsvariante von Figur 1 dargestellt, mittels eines Antriebs 9. Der Stanzzylinder 1 ist ebenfalls in einer Führung 6 gelagert und wird durch eine Spannkraft F in einer ortsfesten Lage gehalten. Die Ausrichtung der Führung 6 bzw. der Spannkraft F und der Führung 7 sind dabei orthogonal zueinander. Diese Anordnung ermöglicht es, dass hohe Stanzkräfte erzeugt werden können und diese über die horizontale Führung 7 in die nicht dargestellten Seitenwände der Vorrichtung zum Stanzen 10 und damit in das Fundament der Vorrichtung 10 geleitet werden können.

In Figur 3 ist eine Weiterbildung der Stanzstation 10 aus Figur 1 dargestellt. Im Gegensatz zur Vorrichtung zum Stanzen 10 aus Figur 1 wurde ein Stanzzylinder 1 mit größerem Durchmesser gewählt. Daher ist es erforderlich, die Drehachse 3 des Stanzzylinders 1 so zu verschieben, dass zwischen Stanzzylinder 1 und Gegenstanzzylinder 2 trotzdem ein Spalt S von gewünschter Größe entsteht. Dies wird dadurch bewerkstelligt, dass in die Führung 6 des Stanzzylinders 1 zwischen dem Anschlag 5 der Führung 6 und dem Lager des Stanzzylinders 1 ein Unterlegblech 8 eingefügt wird. Dieses bewirkt den Durchmesserausgleich.

In Figur 2 ist eine alternative Ausführungsform der Stanzstation 10 dargestellt. Im Gegensatz zur oben stehend beschriebenen Ausführungsvariante wurden die Zylinderführungen 6 und 7 um 90° gedreht. Damit ergibt sich eine im Wesentlichen vertikale Transportrichtung des bahnförmigen Materials 144 zwischen Stanzzylinder 1 und Gegenstanzzylinder 2 hindurch.

In der Figur 4 ist eine Ansicht einer bevorzugten Ausführungsform einer Druckmaschine 100, genauer einer Schmalbahn-Etikettendruckmaschine in Reihenbauweise, mit in horizontaler Richtung folgenden Druckwerken 110 gezeigt. Die Etikettendruckmaschine dient der Bearbeitung eines Substrats 144 in Bahnform. Das Substrat wird von einer Substratrolle 146 in einem Zuführteil 148 der Druckmaschine 142 abgerollt und entlang eines Weges in Maschinenlaufrichtung M durch die Druckmaschine 142 geführt. Die Druckmaschine 142 kann eine Mehrzahl von Gestellmodulen 126, hier beispielhaft drei Gestellmodule 26, aufweisen. In dieser Ausführungsform sind jeweils zwei Druckwerke 110 beziehungsweise ein Druckwerk 110 und ein Bearbeitungswerk 150, hier ein Stanzwerk zum Ausstanzen der Etiketten auf dem bahnförmigen Substrat 144, an einem Gestellmodul 126 aufgenommen. Nach den einzelnen Bearbeitungsstationen folgt ein Auslaufteil 152, in welchem die fertigen Produkte in eine Etikettenrolle 154 aufgewickelt werden. Zuführteil 148, Gestellmodule 126 und Auslaufteil 152 sind lösbar bzw. trennbar miteinander verbunden sodass sich ein modularer Aufbau der Druckmaschine 142 ergibt.

In der Darstellung der einzelnen Druckwerke 110, hier Flexodruckwerke sind neben den Druckformzylindern, den Gegendruckzylindern und den Farbauftragswalzen auch Kammerrakel gezeigt. Des Weiteren weisen die Druckwerke 110 in der Druckmaschine 142 diverse Trocknungseinrichtungen auf: Den Gegendruckzylindern sind an dem jeweiligen Druckspalt des Druckwerks 110 nachgeordnet UV-Trocknungseinrichtungen zugeordnet, so dass das bedruckte Substrat 144 direkt auf dem Gegendruckzylinder getrocknet werden kann. Die Druckwerke 110 weisen auch Bahnleitwalzen 160 zur Führung des bahnförmigen Substrats 144 auf. In der gezeigten Ausführungsform umfasst das fünfte Druckwerk 110 eine Heißlufttrocknungseinrichtung 162. Alternativ könnte auch hier eine UV- oder eine IR-Trocknungseinrichtung eingesetzt werden. Nachfolgend ist ein Stanzwerk 150 angeordnet, welches als rotierende Werkzeuge einen Stanzzylinder und einen Gegenstanzzylinder aufweist. Zusätzlich bzw. alternativ zu dem Stanzwerk kann auch ein Prägewerk, beispielsweise ein Heißfolienprägewerk Verwendung finden.

Alternativ zu den dargestellten Flexodruckwerken können auch Offset-Druckwerke und Rotationssiebdruckwerke eingesetzt werden.

### Bezugszeichenliste

- 1: Stanzzylinder
- 2: Gegenstanzzylinder
- 3: Drehachse Stanzzylinder
- 4: Drehachse Gegenstanzzylinder
- 5: Anschlag
- 6: Führung Stanzzylinder
- 7: Führung Gegenstanzzylinder
- 8: Unterlegblech (Durchmesser-Ausgleich)
- 9: Antrieb Gegenstanzzylinderverstellung
- 10: Stanzstation

- 100: Druckmaschine
- 110: Druckwerk
- 126: Gestellmodul
- 144: Substrat
- 146: Substratrolle
- 148: Zuführstation
- 150: Bearbeitungswerk
- 152: Auslaufstation
- 154: Etikettenrolle
- 160: Bahnleitwalze
- 162: Heißlufttrockner

- v: Verschiebebewegung Gegenstanzzylinder
- M: Maschinenlaufrichtung
- F: Spannkraft Stanzzylinder
- S: Spalt (Abstand Zylinder)
- T: Transportrichtung bahnförmiges Material

## Patentansprüche

1. Vorrichtung zum Stanzen (10), insbesondere von Etiketten, mit einem um eine Drehachse (3) drehbaren Stanzzylinder (1) und mit einem um eine zur Drehachse des Stanzzylinders im Wesentlichen parallele Drehachse (4) drehbaren Gegenstanzzylinder (2),
wobei der Abstand (S) zwischen dem Stanzzylinder (1) und dem Gegenstanzzylinder (2) einstellbar ist,
**dadurch gekennzeichnet,**
**dass** eine Spannkraft (F) den Stanzzylinder (1) ortsfest verspannt, dass der Gegenstanzzylinder (2) in einer Führung (7) verschieblich gelagert ist zur Einstellung des Abstands (S) und dass die Spannkraft (F) und die Führung (7) im Wesentlichen rechtwinklig zueinander ausgerichtet sind.

2. Vorrichtung zum Stanzen nach Anspruch 1,
**dadurch gekennzeichnet,**
**dass** der Stanzzylinder (1) in einer Führung (6) gelagert ist und die Führungen (6, 7) von Gegenstanzzylinder (2) und Stanzzylinder (1) im Wesentlichen rechtwinklig zueinander ausgerichtet sind.

3. Vorrichtung zum Stanzen nach einem der vorangehenden Ansprüche,
**dadurch gekennzeichnet,**
**dass** die Führung (7) des Gegenstanzzylinders als Horizontalführung ausgeführt ist.

4. Vorrichtung zum Stanzen nach Anspruch 2 oder 3,
**dadurch gekennzeichnet,**
**dass** die Führung (6) des Stanzzylinders als Vertikalführung ausgeführt ist.

5. Vorrichtung zum Stanzen nach einem der vorangehenden Ansprüche,
**dadurch gekennzeichnet,**
**dass** mindestens eine der Führungen (6, 7) Führungsschienen aufweist.

6. Vorrichtung zum Stanzen nach einem der vorangehenden Ansprüche,
**dadurch gekennzeichnet,**
**dass** die Vorrichtung (10) zum Stanzen mindestens einen Antrieb (9) besitzt zum Verschieben (v) des Gegenstanzzylinders (2).

7. Vorrichtung zum Stanzen nach Anspruch 6,
**dadurch gekennzeichnet,**
**dass** ein Antrieb (9) zur Feinverstellung des Gegenstanzzylinders (2) ausgeführt ist.

8. Vorrichtung zum Stanzen nach Anspruch 6 und/oder 7,
**dadurch gekennzeichnet,**
**dass** ein Antrieb (9) zur Schnellabstellung des Gegenstanzzylinders (2) ausgeführt ist.

9. Vorrichtung zum Stanzen nach Anspruch 6 und/oder 7 und/oder 8,
**dadurch gekennzeichnet,**
**dass** ein Antrieb (9) zum Einstellen des Registers von Stanzzylinder (1) und Gegenstanzzylinder (2) ausgeführt ist.

10. Schmalbahndruckmaschine (100), insbesondere Etikettendruckmaschine, mit einer Vorrichtung zum Stanzen (10) nach einem der vorangehenden Ansprüche.

## Claims

1. Die-cutting device (10), in particular for die-cutting labels, including a die-cutting cylinder (1) rotatable about an axis of rotation (3) and a counterpressure cylinder (2) rotatable about an axis of rotation (4) that is essentially parallel to the axis of rotation of the die-cutting cylinder,
wherein the distance (S) between the die-cutting cylinder (1) and the counterpressure cylinder (2) is adjustable,
**characterized in**
**that** a locking force (F) locks the die-cutting cylinder (1) in position and that the counterpressure cylinder (2) is displaceably supported in a guide (7) to adjust the distance (S) and that the locking force (F) and the guide (7) are essentially oriented to form a right angle.

2. Die-cutting device according to Claim 1,
**characterized in**
**that** the die-cutting cylinder (1) is supported in a guide (6) and the guides (6, 7) of the counterpressure cylinder (2) and of the die-cutting cylinder (1) are essentially oriented to form a right angle.

3. Die-cutting device according to any one of the preceding claims,
**characterized in**
**that** the guide (7) of the counterpressure cylinder is embodied as a horizontal guide.

4. Die-cutting device according to Claim 2 or 3,
**characterized in**
**that** the guide (6) of the die-cutting cylinder is embodied as a vertical guide.

5. Die-cutting device according to any one of the preceding claims,
**characterized in**
**that** at least one of the guides (6, 7) includes guide rails.

6. Die-cutting device according to one of the preceding claims,
**characterized in**
**that** the die-cutting device (10) has at least one drive (9) for displacing (v) the counterpressure cylinder (2).

7. Die-cutting device according to Claim 6,
**characterized in**
**that** one drive (9) is designed for the fine-adjustment of the counterpressure cylinder (2).

8. Die-cutting device according to Claim 6 and/or 7,
**characterized in**
**that** one drive (9) is designed for a quick-acting disengagement of the counterpressure cylinder (2).

9. Die-cutting device according to Claim 6 and/or 7 and/or 8,
**characterized in**
**that** one drive (9) is designed to adjust the register of die-cutting cylinder (1) and counterpressure cylinder (2).

10. Narrow-web printing press (100), in particular label printing press, comprising a die-cutting device (10) according to any one of the preceding claims.

## Revendications

1. Dispositif de découpe (10), en particulier d'étiquettes, comprenant un cylindre de découpe rotatif (1) autour d'un axe de rotation (3) et un cylindre de contre-découpe (2) rotatif autour d'un axe de rotation (4) sensiblement parallèle à l'axe de rotation (4),
la distance (S) entre le cylindre de coupe (1) et le cylindre de contre-découpe (2),
**caractérisée en ce**
**qu'**une force de serrage (F) sert fixement le cylindre de découpe (1), en ce que le cylindre de contre-découpe (2) est logé de manière coulissante dans un guide (7) pour le réglage de la distance (S) et en ce que la force de serrage (F) et le guide (7) sont sensiblement alignés à angle droit l'un par rapport à l'autre.

2. Dispositif de découpe selon la revendication 1,
**caractérisé en ce**
**que** le cylindre de découpe (1) est logé dans un guide (6) et les guides (6, 7) du cylindre de contre-découpe (2) et le cylindre de coupe (1) sont orientés sensiblement en angle droit les uns aux autres.

3. Dispositif de découpe selon l'une quelconque des revendications précédentes,
**caractérisé en ce**
**que** le guide (7) du cylindre de contre-poinçonnage est réalisé comme un guide horizontal.

4. Dispositif de découpe selon la revendication 2 ou 3,
**caractérisé en ce**
**que** le guide (6) du cylindre de découpe est conçu comme un guide vertical.

5. Dispositif de découpe selon l'une quelconque des revendications précédentes,
**caractérisé en ce**
**qu'**au moins l'un des guides (6, 7) comporte des rails de guidage.

6. Dispositif de découpe selon l'une quelconque des revendications précédentes,
**caractérisé en ce**
**que** le dispositif de découpe (10) présente au moins un entraînement (9) pour le déplacement (V) du cylindre de contre-découpe (2).

7. Dispositif de découpe selon la revendication 6,
**caractérisé en ce**
**qu'**un entraînement (9) est exécuté pour un réglage précis du cylindre de contre-découpe (2).

8. Dispositif de découpe selon la revendication 6 et/ou 7,
**caractérisé en ce**
**qu'**un entraînement (9) est réalisé pour un arrêt d'urgence du cylindre de contre-découpe (2).

9. Dispositif de découpe selon la revendication 6 et/ou 7, et/ou 8,
**caractérisé en ce**
**qu'**un entraînement (9) est réalisé pour le réglage du registre du cylindre de découpe (1) et du cylindre de contre-découpe (2).

10. Machine d'impression en laize étroite (100), en particulier machine d'impression d'étiquettes, comprenant un dispositif de coupe (10) selon l'une quelconque des revendications précédentes.
